# FASCICULE DE BREVET EUROPEEN

(11) **EP 0 279 732 B1**
(45) Date de publication et mention de la délivrance du brevet: **19.09.1990**
(21) Numéro de dépôt: 88400271.8
(22) Date de dépôt: 05.02.1988
(51) Int. Cl.: F42B 12/06

(54) **Projectile perforant à noyau dur et guide ductile et son procédé de fabrication**
Panzerbrechendes Geschoss mit hartem Kern und dehnbarer Buchse und Verfahren zu dessen Herstellung
Armour-piercing projectile with a hard core and ductile sleeve, and method for its manufacture

(30) Priorité: 11.02.1987 FR 8701691
(43) Date de publication de la demande: 24.08.1988
(73) Titulaire: SOCIETE FRANCAISE DE MUNITIONS (S.F.M.), F-75002 Paris (FR)
(72) Inventeur: Sommet, Pierre, F-94370 Sucy en Brie (FR)
(74) Mandataire: Bouju, André

(56) Documents cités:
- FR-A- 496 867
- FR-A- 764 833
- GB-A- 18 589
- US-A- 4 523 872

## Description

La présente invention concerne un projectile perforant de calibre inférieur ou égal à 40 mm.

L'invention vise également une cartouche comportant un tel projectile perforant ainsi que le procédé pour la fabrication de celui-ci.

Les projectiles perforants connus comprennent le plus souvent une enveloppe en métal ou alliage ductile tel que le cuivre ou le laiton qui entoure un noyau en métal dur tel que l'acier trempé ou en carbure de tungstène noyé dans du plomb.

L'inconvénient de ces projectiles réside dans le fait que la liaison entre l'enveloppe ductile extérieure et le noyau dur intérieur est imparfaite.

Ainsi, lors de la mise en rotation du projectile sous l'effet des rayures hélicoïdales ménagées à l'intérieur du tube de l'arme de tir du projectile, des glissements se produisent entre cette enveloppe et le noyau dur, ce qui affecte considérablement le pouvoir perforant du projectile.

Dans la réalisation décrite dans FR-A 2 536 527, le noyau du projectile perforant présente sur sa partie arrière un cône Morse qui est emboîté dans un cône complémentaire ménagé dans un guide ou sabot en métal ductile qui vient ainsi recouvrir partiellement le noyau dur.

Ce mode d'assemblage permet d'obtenir de bonnes conditions de mise en rotation du noyau. Ce projectile présente ainsi un pouvoir perforant satisfaisant.

Toutefois, ce mode d'assemblage par cônes Morse ou cônes auto-serreurs est difficilement compatible avec une production industrielle en grande série. En effet, l'usinage des cônes Morse doit être exécuté avec une très grande précision pour obtenir un emboîtement parfait et sans jour entre le guide et la face arrière du noyau.

Dans cette réalisation, des ondulations sont réalisées sur la face extérieure du guide afin de limiter la friction entre cette surface extérieure et les rayures ménagées à l'intérieur du canon de l'arme de tir.

La réalisation de ces ondulations par usinage est toutefois coûteuse et implique un gaspillage de matière première.

Dans le FR-A 2 191 718, on a décrit un projectile perforant comportant un noyau dur dont la partie arrière est recouverte par un guide ou sabot en matière ductile. La fixation de ce guide sur le noyau est réalisée par soudage, brasage, collage, surmoulage ou par dépôt métallique.

Ce mode de fixation est également difficile et onéreux à mettre en oeuvre industriellement.

Dans le FR-A 764 833 on a décrit une balle perforante selon le préambule de la revendication 1 et comportant un noyau dur entouré par une enveloppe en métal tendre qui est lié au noyau au moyen d'un procédé de repoussage ou de rétreint qui fait pénétrer le métal tendre dans des creux existant à la surface du noyau. Toutefois la surface extérieure de l'enveloppe tendre reste lisse, de sorte que cette enveloppe offre une résistance de frottement élevée lors de son déplacement à l'intérieur du tube de l'arme de tir.

Le but de la présente invention est de remédier aux inconvénients des réalisations connues, en créant un projectile perforant dans lequel le noyau et le guide sont liés ensemble d'une manière telle que la mise en rotation de l'ensemble ait lieu dans des conditions optimales et dans lequel le guide présente sur sa surface extérieure des ondulations qui réduisent le frottement du projectile à l'intérieure du tube de l'arme de tir, un tel projectile étant facile et peu coûteux à fabriquer.

Le projectile perforant de calibre inférieur ou égal à 40 mm visé par l'invention, comprend un noyau présentant une pointe avant, ce noyau étant en un métal ou alliage métallique dur et/ou de densité élevée, entouré à l'arrière de sa pointe par un guide de forme générale cylindrique en métal ductile, la partie du noyau qui est entourée par le guide présentant des saillies et des creux et le guide étant serti sur cette partie du noyau par compression radiale de telle sorte que la surface intérieure du guidé soit liée axialement et en rotation à ladite partie du noyau par l'intermédiaire des saillies et des creux de cette dernière.

Suivant l'invention, ce projectile est caractérisé en ce que le guide est serti sur ladite partie du noyau par formage électromagnétique et en ce que ladite partie du noyau présente des ondulations, la surface intérieure du guide en contact avec ladite partie du noyau épousant le profil de ces ondulations et la surface extérieure du guide reproduisant le profil de ces ondulations étant prédéterminée pour que celles reproduites sur la surface extérieure du guide présentant les propriétés balistiques recherchées.

Par métal ductile on entend un métal ou alliage plus ductile que l'acier du canon de l'arme de tir.

Le sertissage par formage électromagnétique qui est connu en soi notamment par l'US-A 4 523 872, consiste à introduire le noyau recouvert du guide dans un solénoïde. Le champ magnétique engendré par ce solénoïde développe des forces intenses (Forces de Laplace) pendant quelques microsecondes qui, non seulement compriment radialement le guide sur le noyau, mais en outre, permettent d'obtenir une véritable soudure, par diffusion d'atomes, entre ce guide et le noyau.

Le choix d'un métal ductile tel que le cuivre ou d'un alliage tel que le laiton pour le guide et de l'acier pour le noyau est optimal pour la mise en oeuvre du formage électromagnétique.

La mise en oeuvre de ce formage électromagnétique permet ainsi d'obtenir une excellente liaison entre le guide et le noyau, tout en étant parfaitement adaptée à une production industrielle en grande série. En effet, les dimensions du guide et du noyau n'ont pas besoin d'être ajustées avec une très grande précision, étant donné que les déformations engendrées lors du sertissage permettent de compenser des écarts dimensionnels.

En outre, étant donné que les ondulations du noyau sont reproduites, par le formage électromagnétique, à la surface extérieure du guide, on réduit la surface de contact entre cette surface extérieure et les rayures du canon de l'arme de tir. Etant donné que ces ondulations sont réalisées en une seule opération, en même temps que le sertissage par formage électromagnétique, le coût de fabrication du projectile selon l'invention est nettement inférieur à celui du projectile décrit dans le brevet français 2 536 527.

Selon un autre aspect de l'invention, le procédé pour la fabrication du projectile conforme à l'invention comprend de préférence, les étapes suivantes :
- on réalise un noyau présentant en arrière de sa pointe, une partie sensiblement cylindrique de diamètre réduit et présentant des creux et des saillies,
- on réalise un guide de forme générale cylindrique dont le diamètre intérieur est sensiblement égal ou légèrement supérieur au diamètre de la partie du noyau qui est destinée à être entourée par le guide,
- on engage le guide sur ladite partie sensiblement cylindrique du noyau,
- on sertit le guide sur ladite partie sensiblement cylindrique du noyau par formage électromagnétique, de façon que la surface extérieure du guide reproduise le profil des creux et saillies de la partie précitée du noyau. Ainsi, en partant d'un guide cylindrique, il est possible d'obtenir en une seule opération qui ne nécessite aucun usinage complémentaire une parfaite liaison mécanique entre le guide et le noyau et d'obtenir à la surface du guide le profil ondulé recherché pour réduire les frottements à l'intérieur du canon sans affecter les propriétés balistiques du projectile.

D'autres particularités et avantages de l'invention apparaîtront encore dans la description ci-après.

Aux dessins annexés donnés à titre d'exemples non limitatifs :
- la figure 1 est une vue en plan du noyau et en coupe longitudinale du guide d'un projectile conforme à l'invention,
- la figure 2 est une vue éclatée du guide et du noyau avant leur assemblage,
- la figure 3 est une vue en coupe longitudinale du guide engagé sur le noyau, l'ensemble étant introduit dans le solénoïde d'un dispositif de formage électromagnétique,
- la figure 4 est une vue en élévation avec arrachement, d'une cartouche conforme à l'invention.

Dans la réalisation de la figure 1, le projectile perforant de calibre inférieur ou égal à 40 mm comprend un noyau 1 présentant une pointe avant 2 de forme ogivale classique. Ce noyau 1 est en un métal ou alliage métallique dur et/ou de densité élevée tel que de l'acier trempé et est entouré à l'arrière de sa pointe par un guide 3 de forme générale cylindrique en métal ductile, tel que le cuivre ou le laiton. La partie 4 du noyau 1 qui est entourée par le guide 3 présente des saillies 5 et des creux 6 et le guide 3 est serti sur cette partie 4 du noyau par compression radiale, de telle sorte que la surface intérieure du guide 3 soit liée axialement et en rotation à ladite partie 4 du noyau par l'intermédiaire des saillies 5 et des creux 6 de cette dernière.

Selon l'invention, le guide 3 est serti sur la partie 4 du noyau 1 par formage électromagnétique.

Dans l'exemple représenté, la pointe ogivale 2 du noyau est raccordée à la partie 4 entourée par le guide 3, par un épaulement annulaire 7 dont la largeur radiale correspond sensiblement à l'épaisseur e de la paroi du guide 3, le bord de celui-ci étant en appui contre cet épaulement 7.

Par ailleurs, comme on le voit sur la figure 1, les saillies 5 et les creux 6 ménagés sur la partie 4 du noyau sont constitués par des ondulations annulaires et la surface intérieure du guide 3 en contact avec cette partie 4 du noyau épouse le profil de ces ondulations. De même, la surface extérieure du guide 3 présente des ondulations 8 qui suivent le profil des ondulations 5 ménagées sur la partie 4 du noyau. Ainsi, le profil de ces ondulations 5 est pré- determiné en fonction du profil recherché pour les ondulations extérieures 8 du guide.

Le diamètre maximum di de la pointe ogivale 2 est légèrement inférieur au calibre traversant du canon de l'arme de tir du projectile.

Le diamètre maximum d₄ de la partie 4 du noyau 1 est inférieur au diamètre d₁ de façon que l'épaisseur e de la paroi du guide 3 soit suffisante pour permettre sa déformation lorsqu'elle vient en prise avec les ravures du canon de l'arme de tir. Cette épaisseur e est de l'ordre du mm. L'amplitude des ondulations 8 est comprise entre 0,5 et 1 mm.

Les ondulations 5 ménagées sur la partie 4 du noyau 1 sont telles que le diamètre maximum d₄ soit égal à d₂ - 2e (d₂ étant égal au calibre du projectile) et que le diamètre minimum ds du guide soit égal à d₃ -2e (ds étant égal au diamètre minimum du guide qui est égal à di dans l'exemple de la figure 1).

Les ondulations 8 dont le profil est constitué dans l'exemple de la figure 1 par des arcs de cercle égaux successivement concaves ou convexes, comportent au moins deux arcs formant des bosses qui assurent un parfait guidage du projectile à l'intérieur du canon, tout en limitant les frottements. Par ailleurs, l'amplitude de ces ondulations 8 est suffisamment faible et leur rayon est suffisamment grand pour ne pas affecter les propriétés aérodynamiques du projectile.

Sur la figure 2, on voit en outre que la partie 4 du noyau 1 présente à l'opposé de la pointe 2 une surface sensiblement tronconique 9 dont la petite base 10 est confondue avec l'extrémité arrière de cette partie. La surface intérieure du guide 3 présente une surface sensiblement tronconique complémentaire de cette surface sensiblement tronconique de la partie 4 du noyau et le guide 3 présente une paroi arrière 11 plaquée contre l'extrémité arrière 10 du noyau 1.

On va maintenant décrire en référence aux figures 2 et 3, le procédé de fabrication d'un projectile perforant tel que celui représenté sur la figure 1.

Ce procédé comprend les étapes suivantes :
- on réalise un noyau 1 présentant à la partie arrière de sa pointe 2 une partie sensiblement cylindrique 4 de diamètre réduit et présentant des creux 6 et des saillies 5, obtenues par exemple par tournage,
- on réalise un guide 3 de forme générale cylindrique dont le diamètre intérieur maximum d₆ est sensiblement égal ou légèrement supérieur au diamètre maximum d₄ de la partie 4 du noyau qui est destinée à être entourée par le guide 3. La longueur 1₁ de la cavité intérieure du guide 3 est légèrement inférieure à la longueur 1₂ de la partie 4 du noyau,
- on engage ensuite le guide 3 sur la partie 4 sensiblement cylindrique du noyau 1 et on sertit le guide 3 sur cette partie 4 sensiblement cylindrique du noyau par formage électromagnétique, au moyen du dispositif représenté schématiquement sur la figure 3.

Ce dispositif de formage électromagnétique a été décrit notamment dans la revue "CETIM-Informations" n_{°}s 80-81- Juin 1983 intitulée "Le formage électromagnétique".

Ce dispositif comprend un solénoïde 13 entourant le guide 3 engagé sur la partie 4 du noyau 1. Ce solénoïde 13 est connecté à un générateur 14 de courant électrique. En parallèle des bornes du solénoïde 13 est disposé un condensateur 15. Le circuit électrique comprend d'autre part un interrupteur de charge 16 et un interrupteur de décharge 17.

Lorsqu'on ferme l'interrupteur de charge 16 puis l'interrupteur de décharge 17, le solénoïde 13 est parcouru par un courant de forme sinusoïdale amortie et un champ magnétique variable est créé à l'intérieur du solénoïde. Ce champ magnétique engendre une force qui comprime radialement le guide 3 sur la partie 4 du noyau. La pression radiale exercée sur le guide est sensiblement donnée par une relation du type
P = KB²/8_{K}
où P = pression (en Pascal)
B = induction (en Tesla)

Ainsi, un solénoïde créant une induction de 30 Teslas engendrera une pression approximative de 7 x 108 Pascals, soit 7000 bars.

Cette pression peut paraître faible mécaniquement pour la déformation des matériaux, mais étant donné qu'elle est développé en quelques microsecondes, elle provoque par une forte impulsion une mise en mouvement du matériau (phénomène instantané de plastification) et donc des déformations importantes. Les lois classiques de résistance des matériaux ne sont plus utilisables et l'on a recours à la théorie de la plasticité et aux notions telles que le "module d'élasticité dynamique" ou "la limite apparente d'élasticité variable".

Le cuivre ou le laiton utilisé pour le guide 3 et l'acier utilisé pour le noyau 1 forment un couple de matériaux idéal pour la mise en oeuvre du procédé de formage électromagnétique. L'acier du noyau est de préférence de l'acier Z 85 WDCV 6542.

La mise en oeuvre de ce procédé, tout en étant particulièrement bien adaptée à la production industrielle en très grande série étant donné qu'elle n'implique pas l'utilisation de pièces usinées avec une très grande précision, permet d'obtenir une liaison particulièrement fiable et efficace entre le guide et le noyau.

Un autre avantage de ce procédé réside dans le fait qu'il permet en une seule opération de reproduire à la surface du guide 3 les ondulations qui permettent de limiter les frottements à l'intérieur du canon de l'arme de tir.

Ainsi le guide 3 peut être obtenu à partir d'un simple tube étiré. Par ailleurs, les ondulations ménagées sur le noyau n'ont pas besoin d'être usinées avec précision, car le formage électromagnétique confère aux ondulations du guide une surface lisse, même si les ondulations du noyau ne sont pas usinées avec une grande précision. Au contraire, une surface du noyau non usinée avec précision, laissant des microaspérités, est favorable à l'adhérence entre le guide et le noyau.

Après mise en oeuvre du procédé que l'on vient de décrire, il suffit d'emboîter le projectile dans un étui classique 18 (voir figure 4) rempli de poudre propulsive pour obtenir une cartouche prête à être utilisée.

Bien entendu, l'invention n'est pas limitée aux exemples de réalisation que l'on vient de décrire et on peut apporter à ceux-ci de nombreuses modifications sans sortir du cadre de l'invention.

Ainsi, la forme des ondulations ménagées sur la partie 4 du noyau 1 peut être différente de celle représentée sur la figure 1.

Par ailleurs, le guide 3 pourrait être dépourvu de fond et réalisé à partie d'un simple tube étiré, ce qui permet de réduire encore davantage les coûts de fabrication.

## Revendications

1. Projectile perforant de calibre inférieur ou égal à 40 mm comprenant un noyau (1) présentant une pointe ayant (2), ce noyau étant en un métal ou alliage métallique dur et/ou de densité élevée, entouré à l'arrière de sa pointe par un guide (3) de forme générale cylindrique en métal ductile, la partie (4) du noyau (1) qui est entourée par le guide (3) présentant des saillies (5) et des creux (6) et le guide étant serti sur cette partie du noyau par compression radiale de telle sorte que la surface intérieure du guide soit liée axialement et en rotation à ladite partie (4) du noyau (1) par l'intermédiaire des saillies et des creux de cette dernière, caractérisé en ce que le guide (3) est serti sur ladite partie (4) du noyau par formage électromagnétique et en ce que ladite partie (4) du noyau (1) présente des ondulations (5, 6), la surface intérieure du guide (3) en contact avec ladite partie du noyau épousant le profil de ces ondulations (5, 6) et la surface extérieure du guide (3) reproduisant le profil des ondulations (5, 6), la forme de ces ondulations étant prédéterminée pour que celles reproduites sur la surface extérieure du guide (3) présentent les propriétés balistiques recherchées.

2. Projectile conforme à la revendication 1, la pointe (2) du noyau (1) ayant une forme ogivale, caractérisé en ce que cette pointe ogivale (2) est raccordée à la partie (4) entourée par le guide (3) par un épaulement annulaire (7) dont la largeur radiale correspond sensiblement ou est inférieure à l'épaisseur (e) de la paroi du guide (3), le bord du guide (3) étant en appui contre cet épaulement (7).

3. Projectile conforme à l'une des revendications précédentes, caractérisé en ce que ladite partie (4) du noyau (1) présente à l'opposé de la pointe (2) une surface tronconique (9) dont la petite base (10) est confondue avec l'extrémité arrière de cette partie et en ce que la surface intérieure du guide (3) présente une surface tronconique complémentaire de cette surface tronconique de ladite partie du noyau.

4. Projectile conforme à l'une des revendications précédentes, caractérisé en ce que le guide (3) présente une paroi arrière (11) plaquée contre l'extrémité arrière (10) du noyau (1).

5. Cartouche comprenant un étui (18) dans lequel est emboîté un projectile conforme à l'une des ren- vendications 1 à 4.

6. Procédé pour la fabrication d'un projectile conforme à l'une des revendications 1 à 4, caractérisé par les étapes suivantes :
- on réalise un noyau (1) présentant en arrière de sa pointe (2), une partie (4) sensiblement cylindrique de diamètre réduit et présentant des creux et des saillies (5, 6),
- on réalise un guide (3) de forme générale cylindrique dont le diamètre intérieur est sensiblement égal ou légèrement supérieur au diamètre de la partie (4) du noyau (1) qui est destinée à être entourée par le guide (3),
- on engage le guide (3) sur ladite partie (4) sensiblement cylindrique du noyau (1),
- on sertit le guide (3) sur ladite partie (4) sensiblement cylindrique du noyau, par formage électromagnétique, de façon que la surface extérieure du guide (3) reproduise le profil des creux et des saillies de la partie (4) du noyau.

## Patentansprüche

1. Panzerbrechendes Projektil von einem Kaliber, das kleiner als oder gleich 40 mm ist, mit einem eine Vorderspitze (2) aufweisenden Kern (1), wobei dieser Kern aus einem harten Metall oder einer Hartmetallegierung und/oder aus einem Metall oder einer Metallegierung mit einer hohen Dichte besteht sowie hinter seiner Spitze von einer aus einem duktilen Metall bestehenden Führung (3) von allgemeiner zylindrischer Form umgeben ist, wobei der Teil (4) der Kerns (1), der von der Führung (3) umgeben ist, Vorsprünge (5) sowie Hohlräume (6) aufweist und die Führung durch radiales Verdichten auf diesem Teil des Kernes verstemmt ist, so daß die Innenfläche der Führung mit diesem Teil (4) der Kernes (1) über dessen Vorsprünge und Hohlräume axial und in Drehung verbunden ist, dadurch gekennzeichnet, daß die Führung (3) auf diesem Teil (4) des Kernes durch elektromagnetisches Formen verstemmt ist und daß dieser Teil (4) des Kernes (1) Wellungen (5, 6) aufweist, wobei die Innenfläche der Führung (3), welche mit diesem Teil der Kerns in Berührung steht, sich dem Profil dieser Wellungen (5, 6) anschmiegt und die Außenfläche der Führung (3) das Profil der Wellungen (5, 6) nachbildet, wobei ferner die Form dieser Wellungen so vorbestimmt ist, daß diejenigen, die auf der Außenfläche der Führung (3) nachgebildet sind, die angestrebten ballistischen Eigenschaften aufweisen.

2. Projektil nach Anspruch 1, wobei die Spitze (2) der Kernes (1) spitzbogenförmig ist, dadurch gekennzeichnet, daß diese spitzbogenförmige Spitze (2) mit dem von der Führung (3) umgegebenen Teil (4) über eine ringförmige Schulter (7) verbunden ist, deren Radialbreite im wesentliche der Dicke (e) der Wand der Führung (3) entspricht oder kleiner als diese ist, wobei der Rand der Führung (3) sich gegen diese Schulter (7) abstützt.

3. Projektil nach einem der vorstehenden Ansprüche, dadurch gekennzeichnet, daß dieser Teil (4) des Kerns (1) auf der der Spitze (2) abgewandten Seite eine kegelstumpfartige Fläche (9) aufweist, deren kleine Basis (10) mit dem Hinterende dieses Teils zusammenfällt, und daß die Innenfläche der Führung (3) eine kegelstumpfartige Fläche aufweist, welche zu der kegelstumpfartigen Fläche dieses Teils des Kerns komplementär ist.

4. Projektil nach einem der vorstehenden Ansprüche, dadurch gekennzeichnet, daß die Führung (3) eine Hinterwand (11) aufweist, welche gegen das Hinterende (10) des Kernes (1) angelegt ist.

5. Patrone mit einer Hülse (18), in welche ein Projektil gemäß einem der Ansprüche 1 bis 4 eingesteckt ist.

6. Verfahren zur Herstellung eines Projektils nach einem der Ansprüche 1 bis 4, durch die folgenden Schritte gekennzeichnet:
- Ein Kern (1) wird hergestellt, welcher hinter seiner Spitze (2) einen Teil (4) aufweist, der im wesentlichen zylindrisch ist, einen verringerten Durchmesser hat und Hohlräume sowie Vorsprünge (5, 6) aufweist,
- eine Führung (3) von allgemein zylindrischer Form wird verwirklicht, deren Innendurchmesser im wesentlichen dem Durchmesser des Teils (4) des Kernes (1) entspricht oder etwas größer als dieser ist, wobei dieser Teil dazu bestimmt ist, von der Führung (3) umgeben zu werden.
- die Führung (3) wird auf diesem im wesentlichen zylindrischen Teil (4) des Kernes durch elektromagnetisches Formen verstemmt, so daß die Au- βenfläche der Führung (3) das Profil der Hohlräume bzw. der Vorsprünge des Teils (4) des Kerns nachbildet.

## Claims

1. A penetrating projectile of a caliber no more than 40 mm, the projectile including a core (1) having a front point (2), the core being composed of a hard and/or high density metal or metallic alloy and having a portion (4) to the rear of the point surrounded by a guide (3) having a generally cylindrical wall of ductile metal, the portion (4) of the core (1) which is surrounded by the guide (3) being provided with projections (5) and depressions (6) and the guide being crimped onto said portion of the core by radial compression such that the internal surface of the guide is fixed axially and rotationally to said portion (4) of the core (1) by means of the projections and depressions, characterized in that the guide (3) is crimped onto said portion (4) of the core by electromagnetic forming and in that said portion (4) of the core (1) comprises undulations (5, 6), the internal surface of the guide (3) in contact with said portion of the core assuming the profile of the undulations (5, 6), and the external surface of the guide (3) reproducing the profile of the undulations (5, 6), the form of said undulations being predetermined such that the undulations reproduced on the external surface of the guide (3) present the desired ballistic properties.

2. A projectile according to claim 1 wherein the point (2) of the core (1) has an ogival form, characterized in that said ogival point (2) is connected to the portion (4) surrounded by the guide (3) by means of an annular shoulder (7), the radial extent of the shoulder being substantially equal to or smaller than the thickness (e) of the wall of the guide (3), and the edge of the guide (3) being in abutment with said shoulder (7).

3. A projectile according to one of the preceding claims, characterized in that said portion (4) of the core (1) has at its end opposite to the point (2) a frusto-conical surface (9) of which the small base (10) is mixed up with the rear end of said portion, and in that the internal surface of the guide (3) has a frustoconical internal surface that is complementary to said frusto-conical surface of said core portion.

4. A projectile according to one of the preceding claims, characterized in that the guide (3) has a rear end wall (11) that abuts against the rear end (10) of the core (1).

5. A cartridge comprising a casing (18) in which is inserted a projectile according to one of claims 1 to 4.

6. A process for manufacturing a projectile according to one of claims 1 to 4, characterized by the following steps:
providing a core (1) having to the rear of its point (2) a substantially cylindrical portion (4) of reduced diameter and being formed with depressions and projections (5, 6);
providing a guide (3) having a generally cylindrical shape, of which the internal diameter is substantially equal to or slightly larger than the diameter of the portion (4) of the core (1) which is adapted to be surrounded by the guide (3);
engaging the guide (3) onto said substantially cylindrical portion (4) of the core (1);
crimping the guide (3) onto said substantially cylindrical portion of the core by electromagnetic forming, such that the external surface of the guide (3) reproduces the profile of depressions and projections provided on the portion (4) of the core.
